# FASCICULE DE BREVET EUROPEEN

(11) **EP 2 492 218 B1**
(45) Date de publication et mention de la délivrance du brevet: **11.09.2013**
(21) Numéro de dépôt: 12360008.2
(22) Date de dépôt: 17.02.2012
(51) Int. Cl.: B65F 1/10, B65F 1/12

(54) **Conteneur pour déchetterie ou similaire**
Behälter für eine Müllsammeleinrichtung oder Ähnliches
Container for a waste disposal facility or similar

(30) Priorité: 25.02.2011 FR 1151537
(43) Date de publication de la demande: 29.08.2012
(73) Titulaire: Patwil, 12300 Firmi (FR)
(72) Inventeur: Bourdoncle, Patrick, 12300 Firmi (FR)
(74) Mandataire: Koelbel, Caroline

(56) Documents cités:
- WO-A1-92/00903
- AU-A- 8 441 275
- AU-A4- 2009 100 618
- DE-A1- 4 439 503
- FR-A1- 2 689 916

## Description

### Domaine technique

La présente invention concerne un conteneur pour déchetterie ou similaire comportant un bac de réception des déchets en contrebas d'une zone d'accès.

### Technique antérieure

La plupart des déchetteries, voir par exemple le FR-A-2 689 916, comportent un ensemble de bacs de récupération et de stockage sélectif de déchets. Souvent ces bacs sont installés en contrebas d'une rampe d'accès accessible avec un véhicule pour permettre d'amener les déchets à proximité des bacs pour que l'utilisateur puisse y jeter les déchets. La rampe est délimitée par une simple chaîne dont la fonction est de protéger les utilisateurs en leur évitant de tomber dans les bacs.

Malheureusement cette fonction est mal ou pas du tout assurée et de nombreux accidents se produisent régulièrement. Des utilisateurs de déchetteries tombent dans les bacs en se blessant parfois gravement, soit parce que les personnes dérapent au bord de la zone d'accès, soit parce qu'elles sont entraînées par la charge que représentent les matériaux jetés, soit par inattention.

### Exposé de l'invention

La présente invention a pour but de prévenir de tels accidents en assurant une protection efficace des utilisateurs lorsqu'ils s'approchent des bacs de tri des déchetteries dans lesquelles ces bacs sont en contrebas d'une zone d'accès, pour y déposer ou déverser les déchets.

Dans ce but, le conteneur de la présente invention comprenant un caisson et un couvercle de fermeture articule ledit caisson comportant deux parois latérales reliées par au moins une lisse transversale, un fond incliné formant une rampe d'évacuation des déchets, une façade frontale ouverte barrée par ladite lisse transversale et une façade arrière obturée par ledit couvercle, la partie supérieure dudit caisson portant un support de couvercle solidaire dudit couvercle antichute de protection des utilisateurs, comportant deux faces latérales reliées par au moins une lisse transversale, ce support étant emboîtable dans ledit caisson et pivotant entre une position relevée dans laquelle ledit couvercle est fermé et ledit support définit un déversoir de déchets dans ledit caisson et une position abaissée dans laquelle ledit couvercle est relevé et ladite lisse transversale dudit support fait office de poussoir pour repousser les déchets accumulés dans ledit caisson vers le bac de réception des déchets.

Cette disposition permet d'une part de remplir complètement les fonctionnalités du conteneur de déchets servant de déversoir dans un bac récepteur et de sécuriser l'utilisateur en évitant une chute accidentelle dans les bacs récepteurs.

Dans la position relevée dudit support, ledit couvercle constitue de préférence un obturateur maintenant les déchets à l'intérieur dudit caisson.

Dans la position abaissée dudit support, ledit couvercle ouvre de préférence ledit caisson pour autoriser l'évacuation desdits déchets.

La position abaissée dudit support de couvercle est avantageusement délimitée par le rebord supérieur dudit caisson sur lequel viennent en butée des protubérances dudit support.

Ledit support de couvercle emboîtable dans ledit caisson comporte de préférence le long d'une section supérieure une structure de protection pour sécuriser les utilisateurs.

Ladite structure de protection comporte avantageusement au moins deux lisses formant un croisillon.

### Description sommaire des dessins

La présente invention et ses avantages apparaîtront mieux dans la description suivante d'un mode de réalisation donné à titre d'exemple non limitatif, en référence aux dessins annexés, dans lesquels :
- la figure 1 représente une vue générale en perspective illustrant une première position du conteneur selon l'invention, et
- la figure 2 représente une vue générale en perspective illustrant une deuxième position du conteneur selon l'invention.

### Meilleure manière de réaliser l'invention

En référence aux figures, le conteneur 10 pour déchetterie ou similaire représenté comprend un caisson 11 et un couvercle de fermeture 12 articulé. Le caisson 11 comporte deux parois latérales 11a et 11b reliées par au moins une lisse transversale 13. Il est bien entendu possible de prévoir plusieurs lisses 13 parallèles entre elles. Le caisson 11 comporte également un fond 14 qui a la particularité d'être incliné et de former une rampe d'évacuation des déchets déversés dans le conteneur par des utilisateurs. La façade frontale du caisson 11 est ouverte, barrée par la lisse transversale 13. La façade arrière du caisson 11 est obturée par le couvercle 12 qui a diverses positions et diverses fonctions. La partie supérieure du caisson 11 porte un support de couvercle 15, emboîtable dans ledit caisson, solidaire du couvercle 12 et pivotant entre une position relevée (fig. 1) dans laquelle le couvercle 12 est fermé et le support 15 définit un déversoir de déchets dans ledit caisson, et une position abaissée (fig. 2) dans laquelle le couvercle 12 est relevé et le support 15 a une fonction de poussoir des déchets en direction d'un bac de récupération de déchets (non représenté). Ce support de couvercle 15 comprend deux faces latérales 16 et 17 de forme sensiblement triangulaire dont les sommets 18 sont articulés sur des pivots 19 portés par des bras 20 solidaires des parois latérales respectives 11a et 11b du caisson 11. De par ces articulations, le support de couvercle 15 peut occuper une position relevée telle que représentée par la figure 1, dans laquelle ledit support a une fonction de déversoir de déchets vers l'intérieur du caisson 11. On notera que les deux faces latérales 16 et 17 sensiblement triangulaires sont reliées par au moins une lisse transversale 21, et dans l'exemple représenté par trois lisses transversales 21 parallèles entre elles, qui servent d'antichute évitant le risque de chute d'un utilisateur, dans le caisson 11 ou à travers ce caisson vers le bac ou une benne disposé en contrebas. Le support de couvercle 15 peut également occuper une position abaissée comme le montre la figure 2, délimitée par le rebord supérieur 27 du caisson 11 sur lequel viennent en butée des protubérances 28 prolongeant par exemple les lisses transversales 21 et 24. Dans ce cas, l'ouverture supérieure du caisson est partiellement obturée par une structure de protection 22 antichute, par exemple sous la forme d'un croisillon 23 composé de deux lisses 24 et 25 fixées en croix le long des faces latérales 16 et 17 du support de couvercle 15.

En passant de sa position relevée (fig. 1) à sa position abaissée (fig. 2), le support de couvercle 15 et plus particulièrement les lisses transversales 21 font office de poussoir pour repousser les déchets accumulés dans le caisson 11 vers le bac, le couvercle 12 passant de sa position fermée à sa position relevée, dégageant de ce fait la face arrière de ce caisson.

Le dépôt de déchets s'effectue de façon totalement sécurisée pour l'utilisateur grâce aux lisses antichute 13, 21, 22 prévues. L'évacuation des déchets du conteneur vers le bac correspondant s'effectue aussi sans risques pour les utilisateurs ou les employés de la déchetterie.

Des moyens mécaniques du type loquet 26 permettent, le cas échéant de verrouiller le couvercle 12 en position fermée.

Le conteneur tel que décrit peut se présenter sous diverses variantes de réalisation et comporter des modifications évidentes pour l'homme de l'art sans sortie du champ de l'invention tel que définie par les revendications ci-après. Les fonctionnalités essentielles sont obtenues par les composants mobiles associés au caisson qui constitue l'élément de base du conteneur. Les mouvements du couvercle 12 et/ou du support de couvercle 15 peuvent être effectués manuellement ou par des moyens mécaniques, par exemple pneumatiques, hydrauliques ou électriques.

## Revendications

1. Conteneur (10) pour déchetterie ou similaire comportant un bac de réception des déchets en contrebas d'une zone d'accès, le conteneur (10) comprenant un caisson (11) et un couvercle de fermeture articulé (12), ledit caisson (11) comportant deux parois latérales (11a, 11b) reliées par au moins une lisse transversale (13), un fond (14) incliné formant une rampe d'évacuation des déchets, une façade frontale ouverte barrée par ladite lisse transversale (13) et une façade arrière obturée par ledit couvercle (12), la partie supérieure dudit caisson (11) portant un support de couvercle (15) solidaire dudit couvercle (12), comportant deux faces latérales (16, 17) reliées par au moins une lisse transversale antichute (21) de protection des utilisateurs, ce support (15) étant emboîtable dans ledit caisson (11) et pivotant entre une position relevée dans laquelle le couvercle (12) est fermé et ledit support (15) définit un déversoir de déchets dans ledit caisson (11), et une position abaissée dans laquelle le couvercle (12) est relevé et ladite lisse transversale (21) dudit support (15) fait office de poussoir pour repousser les déchets accumulés dans ledit caisson (11) vers le bac de réception des déchets.

2. Conteneur (10) selon la revendication 1, **caractérisé en ce que**, dans la position relevée dudit support de couvercle (15), ledit couvercle (12) constitue un obturateur maintenant les déchets à l'intérieur dudit caisson.

3. Conteneur (10) selon la revendication 1, **caractérisé en ce que**, dans la position abaissée dudit support de couvercle (15), ledit couvercle (12) ouvre ledit caisson (11) pour autoriser l'évacuation desdits déchets.

4. Conteneur (10) selon la revendication 1, **caractérisé en ce que** ladite position abaissée dudit support de couvercle (15) est délimitée par le rebord supérieur (27) dudit caisson (11) sur lequel viennent en butée des protubérances (28) dudit support (15).

5. Conteneur (10) selon la revendication 1, **caractérisé en ce que** ledit support de couvercle (15) emboîtable dans ledit caisson (11) comporte le long d'une section supérieure une structure de protection (22) pour sécuriser les utilisateurs.

6. Conteneur (10) selon la revendication 5, **caractérisé en ce que** ladite structure de protection (22) comporte au moins deux lisses (24 et 25) formant un croisillon (23).

## Patentansprüche

1. Behälter (10) für eine Müllsammeleinrichtung oder Ähnliches bestehend aus einem Müll-Auffangbehälter unterhalb eines Zugangsbereichs, wobei der Behälter (10) einen Kasten (11) und einen angelenkten Verschluss-Deckel (12) aufweist, wobei der besagte Kasten (11) aus zwei durch zumindest einen Querbalken (13) verbundene Seitenwände (11a, 11b), einem eine Austragsrampe für den Müll bildender geneigter Boden (14), eine durch den besagten Querbalken (13) verschlossene offene Frontseite und eine durch den besagten Deckel (12) verschlossene Rückseite besteht, wobei der Oberteil des besagten Kastens (11) einen mit dem besagten Deckel (12) fest verbundenen Deckelträger (15) trägt, der zwei durch mindestens einen Benutzerabsturzsicherungs-Querbalken (21) verbundene Seiten (16, 17) beträgt, wobei dieser Träger (15) in den besagten Kasten (11) eingefahren werden kann und schwenken kann zwischen einer angehobenen Stellung, in der der Deckel (12) geschlossen ist und der besagte Träger (15) einen Einwurftrichter für den Müll in den besagten Kasten (11) bildet, und einer heruntergefahrenen Stellung, in der der Deckel (12) angehoben ist und der besagte Querbalken (21) des besagten Trägers (15) als Stößel dient, um den in dem besagten Kasten (11) angehäuften Müll in Richtung des Müll-Auffahgbehälters zu schieben.

2. Behälter (10) nach Anspruch 1, **dadurch gekennzeichnet, dass** in der angehobenen Stellung des besagten Deckelträgers (15), der besagte Deckel (12) einen Verschluss bildet, der den Müll in dem besagten Kasten festhält.

3. Behälter (10) nach Anspruch 1, **dadurch gekennzeichnet, dass** in der heruntergefahrenen Stellung des besagten Deckelträgers (15), der besagte Deckel (12) den besagten Kasten (11) öffnet um das Ausschütten des besagten Mülls zu ermöglichen.

4. Behälter (10) nach Anspruch 1, **dadurch gekennzeichnet, dass** die besagte heruntergefahrenen Stellung des besagten Deckelträgers (15) durch den oberen Rand (27) des besagten Kastens (11), auf dem Vorsprünge (28) des besagten Trägers (15) zum Anschlag kommen, begrenzt wird.

5. Behälter (10) nach Anspruch 1, **dadurch gekennzeichnet, dass** der besagte, in dem besagten Kasten (11) einfahrbare Deckelträger (15) entlang eines oberen Abschnitts eine Schutz-Struktur (22) aufweist um die Benutzer abzusichern.

6. Behälter (10) nach Anspruch 5, **dadurch gekennzeichnet, dass** die besagte Schutz-Struktur (22) zumindest zwei Querbalken (24 und 25) beträgt, die ein Kreuz (23) bilden.

## Claims

1. Container (10) for a waste disposal facility or similar including a waste collecting tank located below an access area, the container (10) comprising a box (11) and a hinged closing cover (12), said box (11) including two side walls (11a, 11b) connected by at least one transversal beam (13), an inclined bottom (14) forming an evacuation chute for the waste, a open front side crossed by said transversal beam (13) and a rear side closed by said cover (12), while the upper section of said box (11) carries a cover holder (15) integral with said cover (12), comprising two lateral sides (16, 17) connected by at least one transversal beam (21) protecting the users against fall, this holder (15) can be pushed down inside said box (11) and swivel between a lifted position, in which the cover (12) is closed and said holder (15) forms a waste guide in said box (11), and a lowered position, in which the cover (12) is lifted up and said transversal beam (21) of said holder (15) serves as a pusher to push the waste accumulated in said box (11) towards the waste collecting tank.

2. Container (10) according to claim 1, **characterized in that**, in the lifted position of said cover holder (15), said cover (12) forms a lid holding the waste inside said box.

3. Container (10) according to claim 1, **characterized in that**, in the lowered position of said cover holder (15), said cover (12) opens said box (11) to allow the evacuation of said waste.

4. Container (10) according to claim 1, **characterized in that** said lowered position of said cover holder (15) is delimited by the upper edge (27) of said box (11) on which projections (28) of said holder (15) abut.

5. Container (10) according to claim 1, **characterized in that** said cover holder (15) that can be pushed down inside said box (11) comprises along an upper section a protective structure (22) to secure the users.

6. Container (10) according to claim 5, **characterized in that** said protective structure (22) comprises at least two beams (24 and 25) forming a cross (23).
